# EUROPÄISCHE PATENTSCHRIFT

(11) **EP 3 106 071 B1**
(45) Veröffentlichungstag und Bekanntmachung des Hinweises auf die Patenterteilung: **12.12.2018**
(21) Anmeldenummer: 16171982.8
(22) Anmeldetag: 30.05.2016
(51) Int. Cl.: A47K 3/20

(54) **BADEWANNE**
BATH TUB
BAIGNOIRE

(30) Priorität: 16.06.2015 AT 504982015
(43) Veröffentlichungstag der Anmeldung: 21.12.2016
(73) Patentinhaber: Molinari, Andreas, 8151 Hitzendorf (AT)
(72) Erfinder: Molinari, Andreas, 8151 Hitzendorf (AT)
(74) Vertreter: Babeluk, Michael

(56) Entgegenhaltungen:
- WO-A1-00/08991
- CN-U- 203 935 112
- FR-A- 1 207 585
- FR-A- 1 567 908
- NL-C1- 1 022 869

## Beschreibung

Eine solche Badewanne besitzt eine Aufhängung zur Höhenverstellung zwischen einer unteren Stellung und einer oberen Stellung und eine Dusche.

In vielen Fällen sind Badezimmer zu klein, um sowohl eine Badewanne als auch eine Dusche darin vorzusehen. Dann kann eine Badewanne mit verschiebbaren Trennwänden so ausgestattet werden, dass das Duschen darin möglich ist, was aber stets einen Kompromiss darstellt, da der Einstieg in die Badewanne naturgemäß schwieriger ist als in eine Dusche und für Menschen mit Behinderung unmöglich sein kann.

Um auf engem Raum sowohl eine Badewanne als auch eine vollwertige Dusche verwirklichen zu können, ist vorgeschlagen worden, die Badewanne vertikal verfahrbar auszubilden, wobei in einer unteren Stellung die übliche Verwendung zum Baden möglich ist, während in einer oberen Stellung der Raum unterhalb der Badewanne frei benutzbar ist.

Aus der CN 103 445 704 A ist eine solche Lösung bekannt, wobei an einer Säule, die die Badewanne trägt, auch eine Dusche angebracht ist, so dass der Raum unterhalb der Badewanne zum Duschen verwendet werden kann.

Bei einer solchen Lösung muss die Dusche einen Duschkopf aufweisen, der eine seitlich zurückversetzte Haltestellung aufweist, damit die Gefahr einer Kollision mit der Wanne während der Verschiebebewegung vermieden wird. Daher kann die Dusche nur als Handbrause verwendet werden, was eine entsprechende Einschränkung bei der Benutzung bedeutet.

Eine ähnliche Vorrichtung mit vergleichbaren Nachteilen ist auch in der vorveröffentlichten CN 203 935 112 U beschrieben.

Die NL 1022869 A offenbart enie Badewanne, die aus einer waagrechten Stellung in eine senkrechte Stellung gebracht werden kann, in der sie auch als Duschkabine verwendet werden kann. Um eine ausreichende Innenhöhe der Dusche zu erreichen muss dabei die Badewanne außergewöhnlich groß ausgeführt wrden, was der Idee der Platzersparnis entgegensteht.

Aufgabe der vorliegenden Erfindung ist es, eine Badewanne anzugeben, die einerseits optimal platzsparend ist, andererseits aber eine vollwertige, gut zugängliche Dusche bereitstellt, die insbesondere behindertengerecht ist.

Erfindungsgemäß werden diese Aufgaben durch die Merkmale von Patentanspruch 1 gelöst. Dabei ist vorgesehen, dass die Dusche einen mit der Badewanne verbundenen Duschkopf aufweist.

Der wesentliche Vorteil der vorliegenden Erfindung besteht darin, dass der Duschkopf in einer für das Duschen optimalen Lage angebracht werden kann, wobei insbesondere keinerlei Rücksicht darauf genommen werden muss, dass der Duschkopf bei der Verschiebung der Badewanne mit dieser in Konflikt kommen könnte. In der unteren Stellung der Badewanne ist der Duschkopf unter dieser inaktiv, während in der oberen Stellung die gewünschte Höhe durch die Badewanne und den Befestigungsort des Duschkopfs vorgegeben ist. Wenn die obere Stellung der Badewanne durch den Benutzer einstellbar ist, kann somit auch die Höhe des Duschkopfs eingestellt und an den jeweiligen Benutzer angepasst werden. Besonders bevorzugt ist eine Verstellvorrichtung vorgesehen, mit der die Höhe der oberen Stellung der Badewanne einstellbar ist.

Erfindungsgemäß ist der Duschkopf fest an der Unterseite der Badewanne befestigt. Dadurch kann eine optimale Duschposition mit zentraler Anströmung des Benutzers verwirklicht werden.

Insbesondere kann vorgesehen sein, dass der Duschkopf über eine flexible Leitung mit einer Konditioniereinrichtung verbunden ist. Als Konditioniereinrichtung wird hier allgemein eine Einrichtung verstanden, mit der das Wasser vor der Verwendung behandelt wird, also eine Einrichtung zur Bereitung von Warmwasser, zur Thermostatisierung des Warmwassers, zur Entkalkung oder dgl. Bei dieser Ausführungsvariante sind diese Einrichtungen fest eingebaut und versorgen über die flexible Leitung den Duschkopf. Durch die flexible Leitung kann die Bewegung des Duschkopfs zwischen der oberen und der unteren Stellung zugelassen werden. In der Praxis bedeutet dies insbesondere, dass die Armatur, mit der Wassermenge und Wassertemperatur beim Duschen eingestellt werden kann, an passender Stelle an der Wand fest angebracht ist. Falls die Mischung an der Wanne erfolgt, sind zwei flexible Leitungen für Warmwasser und für Kaltwasser erforderlich.

In analoger Weise ist es vorteilhaft, wenn an der Badewanne mindestens eine Armatur fest angebracht ist, die über eine flexible Leitung mit einer Konditioniereinrichtung verbunden ist. Die Armatur zum Befüllen der Badewanne besitzt typischerweise eine Ausströmöffnung, die in die Badewanne hineinragt. Durch die Befestigung an der Badewanne selbst kann das Problem vermieden werden, dass eine fest an einer Wand angebrachte Armatur die Hubbewegung der Badewanne behindert.

Alternativ dazu kann eine Konditioniereinrichtung, beispielsweise ein Warmwasserthermostat, fest an der Badewanne angebracht sein.

In einer weiteren besonders bevorzugten Ausführungsvariante der Erfindung ist an der Badewanne ein erstes Kupplungsstück vorgesehen, das in der unteren Stellung eine hydraulische Verbindung mit einem festen Kupplungsstück herstellt, das mit einer Versorgungsleitung verbunden ist. Auf diese Weise kann ein flexibler Schlauch vermieden werden, der eine bestimmte Wartung benötigt. Die Badewanne stellt am Ende der Absenkbewegung eine hydraulische Verbindung zwischen einem festen Kupplungsstück und einem an der Badewanne angebrachten ersten Kupplungsstück her, so dass die Wasserversorgung der Badewanne, bzw. einer an ihr angebrachten Armatur hergestellt wird. Die Verbindung ist dabei so ausgestaltet, dass erst nach Herstellung der hydraulischen Verbindung ein entsprechendes Ventil geöffnet wird, das die Wasserversorgung freigibt.

In analoger Weise kann vorgesehen sein, dass an der Badewanne ein zweites Kupplungsstück vorgesehen ist, das in der oberen Stellung eine hydraulische Verbindung mit einem weiteren festen Kupplungsstück herstellt, das mit einer Versorgungsleitung verbunden ist. Auf diese Weise kann der Duschkopf versorgt werden, ohne eine flexible Leitung vorsehen zu müssen.

Besonders günstig ist es in diesem Zusammenhang, wenn eine automatische Umschalteinrichtung vorgesehen ist, die in Abhängigkeit von der Stellung der Badewanne den Duschkopf oder eine mit der Badewanne verbundene Armatur ansteuert. Auf diese Weise können Fehlbedienungen zuverlässig verhindert werden, die beispielsweise darin bestehen, dass der Duschkopf in der abgesenkten Stellung der Badewanne mit Wasser angeströmt wird.

Alternativ können aber auch selbstschließende Kupplungen verwendet werden, die dafür sorgen, dass in der oberen Stellung nur der Duschkopf und in der unteren Stellung nur die Badewanne angeströmt werden kann.

Für die Dusche ist jedenfalls ein Bodenablauf erforderlich. An sich ist es möglich, die Entleerung der Badewanne über diesen für die Dusche verwendeten Bodenablauf durchzuführen, was allerdings bei einer Verstopfung dieses Bodenablaufs die Gefahr von Überschwemmungen mit sich bringt. Es ist daher bevorzugt, wenn an der Badewanne ein Abflusskupplungsstück vorgesehen ist, das in der unteren Stellung eine hydraulische Verbindung mit einem festen Abflusskupplungsstück herstellt, das mit einer Abflussleitung verbunden ist. Dabei wird in der abgesenkten Stellung der Badewanne ein Zustand hergestellt, der dem einer fest installierten Badewanne entspricht.

In einer besonders bevorzugten Ausführungsvariante der hier vorliegenden Erfindung ist eine Einrichtung zur automatischen Entleerung der Badewanne vorgesehen, die jeweils dann angesteuert wird, wenn die Badewanne in ihre obere Stellung gebracht wird. Sinnvollerweise wird der Mechanismus zur Anhebung der Badewanne mechanisch nur auf das Gewicht der leeren Badewanne ausgelegt. Daher ist es günstig, bereits durch die Ansteuerung zu verhindern, dass versehentlich eine gefüllte Badewanne angehoben wird. Dies erfolgt in der Weise, dass die Hubbewegung erst dann freigeschaltet wird, wenn der Ablauf der Badewanne geöffnet ist, bzw. bevorzugt dann, wenn der Ablauf zuvor bereits einen gewisse Zeit geöffnet war, so dass sichergestellt ist, dass die Badewanne bereits entleert ist.

Bei einer besonders begünstigten Ausführungsvariante ist ein Motor zur Höhenverstellung der Badewanne vorgesehen. Dieser kann entweder an einem festen Bauteil oder an der Aufhängung befestigt sein.

Alternativ dazu ist es auch in bevorzugter Weise möglich, die Höhenverstellung über einen Hydraulikzylinder zu bewirken. Besonders günstig ist es in diesem Zusammenhang, wenn der Hydraulikzylinder mit Wasser aus dem Wasserversorgungsnetz versorgt wird. Auf diese Weise kann die Verwendung von Strom mit Netzspannung völlig vermieden werden, da die notwendige Energie durch das Wasserleitungsnetz zur Verfügung gestellt wird. Beim Absenken der Wanne kann das aus dem Hydraulikzylinder austretende Wasser direkt in das Abflusssystem eingespeist werden.

In der Folge wird die Erfindung anhand der in den Figuren dargestellten Ausführungsbeispiele näher erläutert. Es zeigen schematisch:
- Fig. 1 eine erfindungsgemäße Badewanne in einer unteren Stellung in einer Ansicht von vorne;
- Fig. 2 die Badewanne von Fig. 1 in einer seitlichen Ansicht;
- Fig. 3 eine Ansicht entsprechend Fig. 1 in einer mittleren Stellung;
- Fig. 4 eine Ansicht entsprechend Fig. 2 in einer mittleren Stellung;
- Fig. 5 eine Ansicht entsprechend Fig. 1 in einer oberen Stellung;
- Fig. 6 eine Ansicht entsprechend Fig. 2 in einer oberen Stellung; und
- Fig. 7 schematisch ein Detail einer weiteren Ausführungsvariante der Erfindung.

In der Fig. 1 ist eine Aufhängung 1 dargestellt, die einen vertikal entlang von Führungsschienen 18 beweglichen Schlitten 2 aufweist, an dem eine Badewanne 3 befestigt ist. Ein Motor 5 ist dazu vorgesehen, die Badewanne 3 über ein Zugseil 20 anzuheben. Um die erforderliche Leistung des Motors 5 gering zu halten, ist ein Gegengewicht 4 vorgesehen, dessen Gewicht etwa dem der Badewanne 3 entspricht. Der Motor 5 ist hier wie bei einem Aufzug an einem festen Bauteil, also etwa der Wand gelagert. Alternativ ist es möglich, den Motor 5 an der Aufhängung, also an der Badewanne zu befestigen. In diesem Fall kann der Wanaufbau sehr schmal ausgeführt werden.

Versorgungsleitungen 6, 7 für Warmwasser und Kaltwasser sind an einen fest angebrachten Mischer 8 angeschlossen, der somit eine Konditionierungseinrichtung darstellt. Der Mischer 8 wird durch eine Bedieneinheit 19 über eine Steuerleitung 21 angesteuert. Eine weitere Steuerleitung 22 dient zur Ansteuerung des Motors 5.

An der Badewanne ist ein erstes Kupplungsstück 11 angebracht, das in der unteren Stellung der Badewanne 3 mit einem festen Kupplungsstück 12 eine dichte hydraulische Verbindung herstellt, so dass die Versorgungsleitungen 6, 7 über den Mischer 8 direkt mit einer Armatur 14 in Verbindung gebracht werden, die zur Befüllung der Badewanne 3 dient.

In analoger Weise ist an der Badewanne 3 auch ein zweites Kupplungsstück 13 vorgesehen, das in der oberen Stellung der Badewanne 3 an ein weiteres festes Kupplungsstück 10 andockt, das ebenfalls mit dem Mischer 8 und damit mit den Versorgungsleitungen 6, 7 verbunden ist. Dieses zweite Kupplungsstück 13 ist mit einem Duschkopf 15 verbunden, der an der Unterseite der Badewanne 3 angebracht ist.

In der oberen Stellung der Badewanne 3, die in den Fig. 5 und 6 dargestellt ist, rasten die beiden Kupplungsstücke 10, 13 fest ineinander ein, so das der Duschkopf 15 mit Wasser versorgt wird. Somit kann der Raum unterhalb der angehobenen Badewanne 3 als Dusche verwendet werden.

Am Boden unterhalb der Badewanne 3 ist ein Ablauf 16 vorgesehen, über den das beim Duschen verwendete Wasser ablaufen kann. Es ist möglich, auch die Entleerung der Badewanne 3 über diesen Ablauf vorzunehmen. Es ist allerdings auch möglich, die Badewanne 3 über die Armaturen 14 zu entleeren, wofür gegebenenfalls eine nicht dargestellte Pumpe benötigt wird. In diesem Fall können an der Badewanne 3 und an einem festen Bauteil hier nicht dargestellte Kupplungen vorgesehen sein, die analog zu den Kupplungsstücken 10 bis 13 aufgebaut sind. Durch eine entsprechende Ansteuerung der Bedienungseinheiten 19 wird sichergestellt, dass nur die jeweils eingekuppelten Kupplungsstücke mit Wasser versorgt werden.

Alternativ dazu ist es möglich, die Badewanne 3 über nicht dargestellte flexible Schläuche ausgehend vom Mischer 8 mit Wasser zu versorgen.

Anstelle des Motors 5 kann auch eine passiv hydraulische Betätigung des Hubmechanismus der Badewanne 3 vorgesehen sein. Dabei wird die Bewegung in vertikaler Richtung lediglich gedämpft. Das Gegengewicht 4 ist so eingestellt, dass die leere Badewanne 3 aufgrund etwas schwereren Gegengewichts 4 nach oben gezogen wird. Die Absenkbewegung wird dadurch eingeleitet, dass bereits in der oberen Stellung der Badewanne 3 mit der Befüllung begonnen wird, so dass die Badewanne 3 durch ihr Eigengewicht in Verbindung mit dem Gewicht des darin befindlichen Wassers die untere Stellung erreicht und in dieser verbleibt, bis das Wasser abgelassen wird. Zusätzlich bzw. alternativ ist es möglich, die gut ausbalancierte Badewanne 3 händisch auf und ab zu bewegen.

In der Fig. 7 ist eine alternative Betätigung der Höhenverstellung gezeigt. Die Badewanne 3 wird über einen Hydraulikzylinder 17 angehoben, an dessen oberem Ende eine Umlenkrolle 18 angebracht ist. Der Hydraulikzylinder 17 steht am Boden auf, wobei ebenfalls am Boden ein Zugseil 19 befestigt ist, das um die Umlenkrolle 18 umgelenkt ist und danach an der Badewanne 3 befestigt ist. Auf diese Weise ist es möglich, den Hub der Badewanne 3 etwa doppelt so groß zu machen wie den Hub des Hydraulikzylinders 17.

Über ein Dreiwegeventil 20 kann der Hydraulikzylinder 17 an ein Wasserleitungsnetz 21 mit Druck versorgt werden werden und ebenso über dieses Dreiwegeventil 20 in einer Abflussleitung 22 entleert werden.

Die vorliegende Erfindung ermöglicht es, auf kleinstem Raum sowohl eine Badewanne als auch eine Dusche mit voller Funktionalität zu verwirklichen.

## Patentansprüche

1. Badewanne (3), mit einer Aufhängung (1) zur Höhenverstellung der Badewanne (3) zwischen einer unteren Stellung und einer oberen Stellung, mit einer Dusche, die einen mit der Badewanne (3) verbundenen Duschkopf (15) aufweist, **dadurch gekennzeichnet, dass** der Duschkopf (15) fest an der Unterseite der Badewanne (3) befestigt ist.

2. Badewanne (3) nach Anspruch 1, **dadurch gekennzeichnet, dass** eine Konditioniereinrichtung fest mit der Badewanne (3) verbunden ist.

3. Badewanne (3) nach Anspruch 1, **dadurch gekennzeichnet, dass** an der Badewanne (3) mindestens eine Armatur (14) fest angebracht ist, die über mindestens eine flexible Leitung mit einer Konditioniereinrichtung (8) verbunden ist.

4. Badewanne (3) nach einem der Ansprüche 1 bis 3, **dadurch gekennzeichnet, dass** der Duschkopf (15) über eine flexible Leitung mit einer Konditioniereinrichtung (8) verbunden ist.

5. Badewanne (3) nach einem der Ansprüche 1 oder 2, **dadurch gekennzeichnet, dass** an der Badewanne (3) mindestens ein erstes Kupplungsstück (11) vorgesehen ist, das in der unteren Stellung eine hydraulische Verbindung mit mindestens einem festen Kupplungsstück (12) herstellt, das im eingebauten Zustand mit einer Versorgungsleitung (6, 7) verbunden ist.

6. Badewanne (3) nach Anspruch 5, **dadurch gekennzeichnet, dass** an der Badewanne (3) mindestens ein zweites Kupplungsstück (13) vorgesehen ist, das in der oberen Stellung eine hydraulische Verbindung mit mindestens einem weiteren festen Kupplungsstück (10) herstellt, das im eingebauten Zustand mit einer Versorgungsleitung (6, 7) verbunden ist.

7. Badewanne (3) nach einem der Ansprüche 1 bis 6, **dadurch gekennzeichnet dass** an der Badewanne (3) ein Abflusskupplungsstück vorgesehen ist, das in der unteren Stellung eine hydraulische Verbindung mit einem festen Abflusskupplungsstück herstellt, das im eingebauten Zustand mit einer Abflussleitung (16) verbunden ist.

8. Badewanne (3) nach einem der Ansprüche 1 bis 7, **dadurch gekennzeichnet, dass** eine automatische Umschalteinrichtung vorgesehen ist, die in Abhängigkeit von der Stellung der Badewanne (3) den Duschkopf (15) oder eine mit der Badewanne (3) verbundene Armatur ansteuert.

9. Badewanne (3) nach einem der Ansprüche 1 bis 8, **dadurch gekennzeichnet, dass** eine Verstellvorrichtung vorgesehen ist, mit der die Höhe der oberen Stellung der Badewanne (3) einstellbar ist.

10. Badewanne (3) nach einem der Ansprüche 1 bis 9, **dadurch gekennzeichnet, dass** eine Einrichtung zur automatischen Entleerung der Badewanne (3) vorgesehen ist, die angesteuert wird, wenn die Badewanne (3) in die obere Stellung gebracht wird.

11. Badewanne (3) nach einem der Ansprüche 1 bis 10, **dadurch gekennzeichnet, dass** ein Motor (5) zur Höhenverstellung der Badewanne vorgesehen ist.

12. Badewanne (3) nach einem der Ansprüche 1 bis 10, **dadurch gekennzeichnet, dass** ein Hydraulikzylinder (17) zur Höhenverstellung der Badewanne vorgesehen ist.

13. Badewanne (3) nach Anspruch 12, **dadurch gekennzeichnet, dass** der Hydraulikzylinder (17) im eingebauten Zustand mit Wasser aus dem Wasserversorgungsnetz versorgt ist.

## Claims

1. Bathtub (3), having a suspension (1) for height adjustment of the bathtub (3) between a lower position and an upper position, and a shower which has a shower head (15) connected to the bathtub (3), **characterised in that** the shower head (15) is firmly fastened to the underside of the bathtub (3).

2. Bathtub (3) according to claim 1, **characterised in that** a conditioning device is firmly connected to the bathtub (3).

3. Bathtub (3) according to claim 1, **characterised in that** at least one fitting (14) is fixedly attached to the bathtub (3) and is connected to a conditioning device (8) via at least one flexible line.

4. Bathtub (3) according to one of the claims 1 to 3, **characterised in that** the shower head (15) is connected to a conditioning device (8) via a flexible line.

5. Bathtub (3) according to one of the claims 1 or 2, **characterised in that** at least one first coupling piece (11) is provided on the bathtub (3), which in the lower position establishes a hydraulic connection with at least one fixed coupling piece (12), which in the installed state is connected to a supply line (6, 7).

6. Bathtub (3) according to claim 5, **characterised in that** at least one second coupling piece (13) is provided on the bathtub (3), which in the upper position establishes a hydraulic connection with at least one further fixed coupling piece (10), which in the installed state is connected to a supply line (6, 7).

7. Bathtub (3) according to one of the claims 1 to 6, **characterised in that** a drain coupling piece is provided on the bathtub (3), which in the lower position establishes a hydraulic connection with a fixed drain coupling piece, which in the installed state is connected to a drain line (16).

8. Bathtub (3) according to one of the claims 1 to 7, **characterised in that** an automatic switching device is provided, which depending on the position of the bathtub (3) controls the shower head (15) or a fitting connected to the bathtub (3).

9. Bathtub (3) according to one of the claims 1 to 8, **characterised in that** an adjusting device is provided with which the height of the upper position of the bathtub (3) can be adjusted.

10. Bathtub (3) according to one of the claims 1 to 9, **characterised in that** a device is provided for automatically emptying the bathtub (3), which is activated when the bathtub (3) is brought into the upper position.

11. Bathtub (3) according to one of the claims 1 to 10, **characterised in that** a motor (5) is provided for adjusting the height of the bathtub.

12. Bathtub (3) according to one of the claims 1 to 10, **characterised in that** a hydraulic cylinder (17) is provided for height adjustment of the bathtub.

13. A bathtub (3) according to claim 12, **characterised in that** the hydraulic cylinder (17) is supplied in the installed state with water from the water supply network.

## Revendications

1. Baignoire (3) comportant une suspension (1) pour régler la hauteur de la baignoire (3) entre une position base et une position haute avec une douche dont la pomme de douche (15) est reliée à la baignoire (3), **caractérisée en ce que**
la pomme de douche (15) est fixée solidairement côté inférieure de la baignoire (3).

2. Baignoire (3) selon la revendication 1,
**caractérisée par**
une installation conditionnement reliée solidairement à la baignoire (3).

3. Baignoire (3) selon la revendication 1,
**caractérisée en ce que**
au moins une robinetterie (14) est fixée à la baignoire (3) en étant reliée par une conduite flexible à une installation de conditionnement (8).

4. Baignoire (3) selon l'une quelconque des revendications 1 à 3,
**caractérisée en ce que**
la pomme de douche (15) est reliée par une conduite flexible à une installation de conditionnement (8).

5. Baignoire (3) selon l'une des revendications 1 ou 2,
**caractérisée en ce qu'**
au moins un premier élément de couplage (11) est prévu sur la baignoire (3), cet élément réalisant une liaison hydraulique avec au moins une pièce de couplage fixe (12) en position basse, cette pièce de couplage fixe étant reliée, à l'état installée, à une conduite d'alimentation (6, 7).

6. Baignoire (3) selon la revendication 5,
**caractérisée en ce qu'**
au moins une seconde pièce couplage (13) est prévue sur la baignoire (3), qui réalise en position haute, une liaison hydraulique avec au moins une autre pièce de couplage (10), en étant reliée, à l'état installée, avec une conduite d'alimentation (6, 7).

7. Baignoire (3) selon l'une quelconque des revendications 1 à 6,
**caractérisée en ce qu'**
une pièce de couplage d'évacuation est prévue sur le baignoire (3) qui, en position basse réalise une liaison hydraulique avec une pièce de couplage d'évacuation fixe qui, à l'état installée, est reliée à une conduite d'évacuation (16).

8. Baignoire (3) selon l'une quelconque des revendications 1 à 7,
**caractérisée par**
une installation commutation automatique qui commande la robinetterie de la pomme de douche (15) ou de la baignoire (3) en fonction de la position la baignoire (3).

9. Baignoire (3) selon l'une quelconque des revendications 1 à 8,
**caractérisée par**
un dispositif de réglage qui permet de régler la hauteur de la position haute de la baignoire (3).

10. Baignoire (3) selon l'une quelconque des revendications 1 à 9,
**caractérisée par**
une installation d'évacuation automatique de la baignoire (3) commandée lorsque la baignoire (3) est mise dans sa position haute.

11. Baignoire (3) selon l'une quelconque des revendications 1 à 10,
**caractérisée par**
un moteur (5) pour régler la hauteur de la baignoire.

12. Baignoire (3) selon l'une quelconque des revendications 1 à 10,
**caractérisée par**
un vérin hydraulique (17) pour régler la hauteur de la baignoire.

13. Baignoire (3) selon la revendication 12,
**caractérisée en ce que**
le vérin hydraulique (17), à l'état installé, est alimenté avec l'eau du réseau d'alimentation d'eau.
